# EUROPÄISCHE PATENTSCHRIFT

(11) **EP 1 803 489 B1**
(45) Veröffentlichungstag und Bekanntmachung des Hinweises auf die Patenterteilung: **14.05.2008**
(21) Anmeldenummer: 06020355.1
(22) Anmeldetag: 28.09.2006
(51) Int. Cl.: A63B 21/005

(54) **Trainingsgerät**
Trainings device
Appareil d'exercice

(30) Priorität: 28.10.2005 DE 102005051674
(43) Veröffentlichungstag der Anmeldung: 04.07.2007
(73) Patentinhaber: Miha Maschinen-GmbH, 86494 Emersacker (DE)
(72) Erfinder: Dieter Miehlich, 86494 Emersacker (DE)
(74) Vertreter: Vossius, Corinna

(56) Entgegenhaltungen:
- US-A- 4 082 267
- US-A- 5 993 356
- US-B1- 6 592 502

## Beschreibung

Die Erfindung betrifft ein Trainingsgerät nach dem Oberbegriff des Patentanspruchs 1.

Es sind Trainingsgeräten bekannt, bei denen die Gegenkraft nicht über Gewichte bereitgestellt wird, sondern über einen Elektromotor eine entgegen der vom Trainierenden aufgebrachten Leistung gerichtete Gegenleistung. Im Allgemeinen wird dabei der Motor über eine Motorregelung so eingestellt, dass die abgegebene Leistung einer durch ein Trainingsprogramm vorgegebenen Sollleistung entspricht. Bei derartigen Trainingsgeräten lässt sich die Motorleistung und/oder -drehzahl so regeln, dass die Belastung des Trainierenden in der konzentrischen und der exzentrischen Bewegungsphase gleich hoch oder - gemäß eines vorgegebenen Trainingsprogramms - unterschiedlich hoch ist.

Vorteilhaft sind motorgekoppelte Geräte insbesondere beim Einsatz in Rehabilitationseinrichtungen und im Behindertensport. Denn dort ist es oftmals so, dass die Patienten zwar oft eine Bewegung nicht mehr aktiv mit hoher Kraft ausführen können, aber andererseits eine gleich hohe Haltekraft oft noch problemlos aufbringen können. Die Motorregelung derartiger Trainingsgeräte kann dabei dementsprechend so eingestellt werden, dass in der konzentrischen bzw. aktiven Phase nur eine geringe Gegenkraft zu überwinden ist, in der exzentrischen bzw. Rückbewegungsphase dagegen eine größere. Dabei können bestimmte Einstellungen auf einer Chipkarte abgelegt werden, die über einen entsprechenden Kartenleser der Motorregelung zur Verfügung stehen.

Bei einer bekannten Gattung von Trainingsgeräte dieser Art ist dabei eine im wesentlichen durch das an die Motorwelle gekoppelte, mehr oder weniger starre Übungsorgan vorgegebene Bewegungsführung der vom Trainierenden auszuführenden Bewegung vorgesehen, die bei bestimmten Übungen durchaus erwünscht ist.

Beispiele derartiger Trainingsgeräte finden sich in der eigenen Patentanmeldung DE 10 2004 033 074, der EP 08 53 961B1, sowie der FR 2 709 067A1. Die DE 197 33 595 A1 zeigt ferner ein Trainingsgerät, bei dem in einem Portalrahmen zwei parallele Ketten über eine Motorwelle einerseits und eine Umkehrwelle andererseits geführt werden, an denen eine Stange befestigt ist. Der Motor treibt dabei die Ketten und damit die Stange laufend so stark zu Auf- und Abbewegungen an, dass der Trainierende zwar an der Stange ziehen kann bzw. sich gegen die Stange lehnen kann und dadurch seine Maximalkraft entwickeln soll, jedoch keinen Einfluss auf die Verfahrgeschwindigkeit bzw. den Verfahrweg der Stange hat.

Gerade im Rehabilitationsbereich ist es jedoch oft auch wünschenswert, mit freien, d.h. ungeführten, nicht durch das Gerät starr vorgegebene Bewegungen zu trainieren, da es dabei oft darauf ankommt, bestimmte Bewegungsfähigkeiten an sich zu trainieren und nicht bestimmte Muskelgruppen. Freie Bewegungen können dabei vom Trainierenden je nach eigenen Fähigkeiten so ausgeführt werden, dass der Einsatz funktionseingeschränkter Muskelgruppen durch den Einsatz anderer Muskelgruppen ersetzt wird.

Neben klassischen Zugapparaten, die herkömmlich in einem Rahmen vertikal geführte Gewichtsplatten aufweisen, die vom Trainierenden über einen oder zwei Seilzüge nach oben gezogen werden können, sind dazu auch schon Zugapparate bekannt, bei denen Seilzüge als Übungsorgan für den Trainierenden vorgesehen sind, welche mit einem geregelten Elektromotor als Gegenleistungserzeugungseinrichtung gekoppelt sind. Damit gelingt es, dass mit dem erfindungsgemäßen Trainingsgerät freie Bewegungen trainiert werden können und andererseits aber die abgeforderte Leistung bzw. die vom Motor abgegebene Gegenleistung auch während der Zugbewegung variabel vorgegeben werden kann.

Ein derartiges Trainingsgerät ist in der deutschen Patentanmeldung DE 3727689 A1 offenbart. Dabei ist eine Seilzuganordnung vorgesehen, welche das Übungsorgan für den Trainierenden bildet und welche an einer Traverse angreift, die auf Führungsstangen senkrecht geführt ist und über ein Kugelumlaufgewinde auf der Spindel auf und ab verschraubt wird, wenn sich der Motor dreht. Die Nachteile dieser Anordnung sind offensichtlich, denn die Rotation des Motors wird nur in eine sehr langsame Linearbewegung übersetzt und bei zu starkem Zug des Trainierenden wird die gesamte Kraft nicht gegen den Motor aufgebracht, sondern gegen die Gewindegänge, an denen die Kugelumlaufmutter gerade vorbei läuft. Ferner entsteht an den Führungsstangen Reibung.

Auch die WO 88/07393 offenbart ein Trainingsgerät, bei dem ein geregelter Elektromotor eine Motorwelle antreibt, über welche ein Seilzug angetrieben wird, der das Übungsorgan für den Trainierenden bildet. Der Seilzug überträgt dabei die durch den Trainierenden aufgebrachten Kräfte auf eine über eine Spiralfeder vorgespannte Trommel, welche auf der Motorwelle angeordnet ist. Die Motorregelung kann dabei so gestaltet sein, dass die Federkraft beim Rückzug des Seils ausgeglichen wird und somit auch in der exzentrischen Phase trainiert werden kann. Es können auch mehrere Trommeln auf einer Welle montiert sein oder eine Mehrzahl von Vorlegewellen über einen Antriebsriemen mit der Motorwelle verbunden sein, wobei auf den Vorlegewellen jeweils eigene Trommeln vorgesehen sind, über die der Benutzer an der Trommel angreift.

Ferner kann der Antriebsriemen auch an seinem anderen Ende an dem Rahmen der Vorrichtung befestigt sein. Für zweiarmige Übungen ist dabei ein weiterer Seilzug vorgesehen, wobei der Antriebsriemen dabei um eine lose Rolle geschlungen ist, an der wiederum ein Joch mit Umlenkrollen befestigt ist. Der weitere Seilzug ist über das Joch geführt, so dass an seinen beiden Enden angegriffen werden kann.

Beim Auf- und Abwickeln des Antriebsriemens auf der Trommel kann jedoch nicht sichergestellt werden, dass die einzelnen Seilwindungen geordnet nebeneinander aufgewickelt werden, sio dass sich der Antriebsriemen im Extremfall verheddern kann, wodurch letztlich die Funktionsfähigkeit des Zugapparats gefährdet ist. Weiterhin kann es zu Wickelfehlern kommen (z.B. unbekannte Wicklungslängen und -Steigungen), weil nicht eindeutig feststeht, ob die Wicklungen neben- oder übereinander zu liegen kommen. Ein Fehlbetrieb, wie z.B. Fehlregelung des Motors aufgrund von Längenunterschieden zwischen einer Soll-Zuglängenkoordinate und dem Ist-Punkt in der Zugbewegung sind damit vorgegeben. Ferner ist der Antriebriemen an sich nicht lagefest geführt, sondern wird erst durch den weiteren Seilzuges über die lose Rolle in Position gehalten. Dieser muss daher durch eine ganze Anzahl an einem Rahmen des Zugapparats fest montierte Umlenkrollen mehrachsig in Position gehalten werden, wodurch einerseits eine recht aufwendige Rahmenkonstruktion nötig ist und andererseits die Anfälligkeit des Zugapparats für Fehlbedienungen erhöht wird, z.B. durch ein Herausspringen des weiteren Seilzugs bei Schlappseil.

Die US 4,082,267 offenbart dagegen schon ein Trainingsgerät, bei dem über eine Riemenscheibe auf einer Motorausgangswelle und einen Riemen die Motorleistung auf eine Riemenscheibe auf der Umlenkwelle übertragen wird. An der Umlenkwelle greift der Trainierende wiederum über zwei Seilzüge an, die mit Handgriffen versehen sind. Er wickelt dabei die Seilzüge gegen die Motorleistung von Trommeln ab, die auf der Umlenkwelle befestigt sind und auf denen die Seilzüge aufgewickelt sind. Wenn er loslässt werden die Seilzüge über eine Federanordnung und eine Einwegkupplung wieder aufgerollt.

Mit dieser Anordnung können schon beide Arme zugleich, zeitversetzt zueinander oder jeweils nur ein Arm trainiert werden. Wegen der Federanordnung und der Einwegkupplung, über die die Trommeln auf der Umlenkwelle sitzen ist jedoch kein Training in der exzentrischen Phase möglich, was aber besonders im Reha-Bereich wichtig wäre. Wird nur mit einem Arm gezogen kommt es zudem zu einer einseitigen Belastung der Umlenkwelle und dadurch zu vorzeitigem Lagerverschleiß. Ferner können sich die Seilzüge hier ebenfalls verheddernundes kann hier zu den oben stehend beschriebenen Wickelfehlern kommen. Außerdem wird die Kraft des Trainierenden über die Seilzüge auf die Umlenkwelle und von dort direkt auf den Riemen übertragen, wodurch es zu einer hohen Belastung und Abnutzung in diesem Bereich kommt.

Hiervon ausgehend liegt der Erfindung daher die Aufgabe zugrunde, einen gattungsgemäßen Zugapparat mit einem stabilen und wartungsarmen Aufbau zu schaffen.

Diese Aufgabe wird mit den Merkmalen des Anspruchs 1 gelöst.

Erfindungsgemäß ist dazu ein Trainingsgerät mit einem Drehstrommotor vorgesehen, dem eine Regeleinrichtung vorgeordnet ist und der eine Motorwelle aufweist, über die er mit wenigstens einem dem Trainierenden dargebotenen Übungsorgan zusammenwirkt. Das Übungsorgan weist eine Seilzuganordnung mit zwei Greifmöglichkeiten bzw. Einhängeinrichtungen für den Trainierenden auf, über die eine entweder mit einem oder beiden Armen bzw. Beinen aufgebrachte Zugleistung auf die Motorwelle des Drehstrommotors übertragbar ist, wobei zwei in Motorwellenrichtung axial beabstandete, parallele Endlosglieder vorgesehen sind, welche die Motorwelle und eine drehbar angeordnete Umkehrwelle umschlingen und wobei die Motorwelle und die Umkehrwelle mindestens um eine Länge einer maximal möglichen Zugbewegung beabstandet sind. An den Endlosgliedern ist ein Schlitten befestigt, der im Ansprechen auf eine über die Seilzuganordnung aufgebrachte Zugleistung zusammen mit den Endlosgliedern entlang der Endlosglied-Ablaufrichtung verfahrbar ist, wobei der Angriffspunkt der Seilzuganordnung zwischen den Endlosgliedern zumindest im wesentlichen mittig vorgesehen ist. Dabei ist die Seilzuganordnung so angeordnet, dass die Wirkrichtung der über die Seilzuganordnung auf den Schlitten aufgebrachten Zugleistung zumindest in einem zwischen Motorwelle und Umkehrwelle liegenden Bereich, der zumindest der Länge der maximal möglichen Zugbewegung entspricht, einer Ablaufrichtung des Endlosglieds zwischen Motorwelle und Umkehrwelle entspricht.

Mit den Endllosgliedern kann ein reibungsarmer Ablauf auf der Motorwelle gewährleistet werden. Auch bei aufzuwickelnden KraftÜbertragungsgliedern auftretende Wickelfehler, und ein daraus resultierender Fehlbetrieb, wie z.B. Fehlregelung des Motors aufgrund von Längenunterschieden zwischen einer erfasster Zuglängenkoordinate und dem tatsächlichen Punkt in der Zugbewegung, können damit zuverlässig verhindert werden. Der Abstand zwischen Motorwelle und Umkehrwelle gibt dabei den maximalen Weg vor, den der Schlitten auf dem Endlosgliedern translatorisch verschoben werden kann und damit - über die Aufhängung der Seilzuganordnung an dem Schlitten - die maximale Länge der mit dem Trainingsgerät ausführbaren Zugbewegung. Es ergibt sich eine Vierpunktbelastung an der Motorwelle, wobei die Krafteinleitung über die beiden Endlosbänder jeweils lagernah vollzogen werden kann, so dass nicht nur Biegemomente auf die Motorwelle gering gehalten werden können, sondern auch die Belastung der einzelnen Lager verringert werden kann. Der Schlitten, an dem die Seilzuganordnung an den Endlosgliedern aufgehängt ist, wird dabei einerseits in der gewünschten Richtung durch die beiden Endlosglieder geführt, so dass keine zusätzlichen Führungen, etwa über Führungsschienen für den Schotten nötig sind und andererseits wird dadurch, dass die Seilzuganordnung zwischen den beiden Endlosgliedern vorzugsweise im wesentlichen mittig an dem an beiden Endlosgliedern befestigten Schlitten angreift bzw. aufgehängt ist, eine gleichmäßigen Aufteilung der Zugbelastung auf beide Endlosbänder sichergestellt. Die Wirkrichtung dieser Zugbelastung entspricht weiterhin der Bewegungsrichtung der Endlosglieder, so dass die vom Trainierenden aufgebrachte Leistung somit unabhängig von dessen Zugrichtung bis auf geringe Reibungsverluste verlustfrei auf die Endlosglieder und damit auf die Motorwelle übertragen wird, ohne das Querkraftkomponenten eingeleitet werden. Es kommt somit weder zu einem Verklemmen noch zu einer unerwünschten Belastung des Apparats in einer der Querrichtungen zur gewünschten Wirkrichtung. Die vom Trainierenden aufzubringende Leistung entspricht somit immer der vom Motor abgegebenen Leistung, ohne dass zusätzliche Gegenkräfte aufgrund von Effekten wie z.B. Biegemomenten oder Verklemmen bzw. unnötige Reibung überwunden werden müssen, die durch eine nicht in der gewünschten Wirkrichtung oder nicht an dem gewünschten Punkt erfolgende Krafteinleitung hervorgerufen werden können..

Je nach den örtlichen Gegebenheiten am Aufstellungsort und dem gewünschtem Einsatzzweck, beispielsweise als Rudergerät oder als Zugportal zum Ausführen von vertikal gerichteten Zügen zum Bauchmuskeltraining oder als Butterfly-Station zum Training der Brustmuskeln kann der Zugapparat dabei einen unterschiedlichen Rahmenaufbau und damit die Endlosglieder eine unterschiedliche Lage und Bewegungsrichtung aufweisen.

Vorteilhafte Weiterbildungen der Erfindung sind Gegenstand der Unteransprüche.

Als Endlosglied kann dabei beispielsweise ein Keilriemen dienen, der über entsprechend auf der Motorwelle und der Umkehrwelle angeordnete Riemenscheiben in kraftschlüssigem Wirkzusammenhang mit der Motorwelle steht. Bevorzugt ist jedoch eine formschlüssige und damit schlupffreie Verbindung, wobei sich als Endlosglied insbesondere Ketten, Zahnriemen, und vorzugsweise Zahnflachriemen, sowie Rippenbänder als geeignet erwiesen haben, die mit entsprechenden, auf der Motor- und der Umkehrwelle angeordneten Gegenelementen wie z.B. Zahnrädern oder entsprechenden Riemenscheiben in Eingriff stehen.

Zum Einstellen der maximal möglichen Zuglänge können dabei Anschläge vorgesehen sein, an denen beispielsweise der Schlitten anstößt, wenn die gewünschten Umkehrpunkte erreicht sind. Die Anschläge können verstellbar oder motorisch beweglich sein. Es wäre ebenfalls denkbar, den im Falle eines Zugportals unteren Anschlag, auf dem der Schlitten bei Erreichen des unteren Umkehrpunkts zu liegen kommt als Antrieb zu nutzen, um den Schlitten anzuheben, wenn der Trainierende laut Trainingsprogramm lediglich seine Haltekraft bei den Rückzugbewegungen einsetzen darf, jedoch kein aktives Ziehen ausführen soll.

Vorteilhaft ist es ferner, wenn die Seilzuganordnung über eine zwischengeschaltete, variable Leistungsaufteilvorrichtung angreift, die dazu eingerichtet ist, die vom Motor abgegebene Leistung je nach Zuglänge und/oder Geschwindigkeit der vom Trainierenden links und rechts ausgeführten Züge auf den linken und den rechten Arm bzw. das linke und das rechte Bein aufteilt.

Somit kann eine in Querrichtung wirkende Resultierende ausgeglichen werden, wenn der Trainierende den beiden Greifmögtichkeiten jeweils mit unterschiedlich hoher Leistung, d.h. mit unterschiedlich hoher Geschwindigkeit oder Zuglänge zieht. Vorteilhaft gelingt es damit nicht nur, dass die Zugeigenschaften in der konzentrischen und der exzentrischen Phase je nach Wunsch bzw. Trainingsprogramm regelbar sind, sondern es wird auch dann ein beidarmiges Training ermöglicht, wenn ein Trainierender einseitig nur noch geringe Bewegungsradien hat oder nur noch über eine geringe aktive Zugkraft verfügt, auf der anderen Körperseite aber noch voll einsatzfähig ist.

Vorteilhaft weist die Ausgleichseinrichtung dabei eine drehbewegliche Umlenkrolle auf, über die ein Seilzug vorzugsweise mit einem Umschlingungswinkel von 180° geschlungen ist, wobei die Umlenkrolle zugkraftübertragend aber drehbeweglich mit dem bzw. den Endlosglied(ern) verbunden ist bzw. in Wirkzusammenhang steht und den Seilzug in zwei vom Trainierenden - beispielsweise an entsprechenden Handgriffen oder -schlaufen - ergreifbare Seilzugstränge aufteilt.

Besonders bevorzugt ist die Umlenkrolle dabei in der Mitte zwischen den Endlosgliedern angebracht, so dass sich die aufgebrachte Zugkraft gleichmäßig auf beide Endlosglieder verteilt.

Bei beidarmiger Betätigung des Zugapparats wirkt die Umlenkrolle dabei einerseits als eine Art "Differential", mit dem sichergestellt wird, dass die vom Trainierenden aufgebrachten Zugleistungen unabhängig von ihren Querrichtung wirkenden Resultierenden stets in Wirkrichtung und an dem gewünschten Krafteinleitungspunkt übertragen werden. Andererseits kann die Anordnung auch als ein Signalgeber für den Trainierenden dienen, dass er nicht mit beiden Armen gleichmäßig zieht. Denn die drehbeweglich aufgehängte Umlenkrolle dreht sich bei unterschiedlich hohen Zugleistungen so lange, bis der Trainierende den Längenunterschied der beiden Seilstränge bemerkt und gegensteuert, indem er an dem kürzer werdenden Seilstrang stärker zieht und/oder den Zug auf den länger werdenden Seilstrang verringert.

Bei einarmiger Betätigung des Zugapparats wird dagegen entweder einer der Seilzugstränge einfach nur festgehalten, während am anderen gezogen wird, oder einer der Seilzugstränge wird fest mit einem Fixpunkt verbunden, beispielsweise am Rahmen des Zugapparats, wofür vorteilhaft eine stationär angeordnete Feststelleinrichtung vorgesehen ist, beispielsweise eine Seilbremse. bei dieser Art der Betätigung dient die Umlenkrolle als lose Rolle eines Flaschenzugs, so dass die vom Trainierenden aufzubringende Kraft aufgrund der losen Rolle des Seilzugs in etwa der Hälfte der im Falle einer beidhändigen Betätigung aufzubringenden Kraft entspricht.

Alternativ dazu können auch mehrere drehbewegliche Umlenkrollen vorgesehen sein, die mit der Motorwelle verbunden sind, so dass sich zumindest für die einarmige Betätigung eine Flaschenzuganordnung mit Untersetzung ergibt, wobei der Seilzug zwischen zwei Umlenkrollen über eine Gegenhalterolle geführt sein kann.

In einer vorteilhafte Weiterbildung ist ferner eine Zusatzumkehrwelle vorgesehen, die auf der gegenüberliegenden Seite des Schlittens wie die Umkehrwelle angeordnet ist, wobei einer der beiden Seilzugstränge entlang der Ablaufrichtung des Endlosglieds zur Zusatzumkehrwelle geführt ist und diese vorzugsweise rollengelagert umschlingt und von dort aus zu der Feststelleinrichtung auf der für den Trainierenden passenden Höhe zurückgeführt ist, zu der auch der andere Seilzugstrang von der Umkehrwelle aus kommend geführt ist. Die Feststelleinrichtung kann dann als verschiebbar, insbesondere höhenverstellbar angeordneter Anschlag für Griffe an den Seilzugenden ausgebildet sein, wobei bei einhändigem Seilzug der Griff am anderen Seilende unabhängig von der eingestellten Höhe der Feststelleinrichtung immer am Anschlag anliegt. Vorzugsweise ist die Feststelleinrichtung dabei motorisch verfahrbar, wobei die Höhe der Feststelleinrichtung wie auch die Leistungabgabe des Elektromotors der Gegenleistungserzeugungseinrichtung entsprechend den auf einer Chipkarte abgespeicherten und von einem entsprechenden Kartenleser erfassten Vorgaben eingestellt werden kann.

Weitere vorteilhafte Weiterbildungen betreffen die Regelung des Drehstrommotors und sind Gegenstand der weiteren Unteransprüche. Dabei versteht es sich von selbst, dass die Merkmale der Ansprüche, soweit es sinnvoll ist, beliebig kombinierbar sind, ohne den Rahmen der Erfindung zu verlassen.

Im Folgenden werden einzelne bevorzugte Ausführungsformen der Erfindung unter Bezugnahme auf die angefügten Zeichnungen näher erläutert. Es zeigen:
- Figur 1: eine schematisierte Schnittansicht eines Zugapparats gemäß einer Ausführungsform der Erfindung in Normalebene zur Motorwelle;
- Figur 2: den in Figur 1 gezeigten Zugapparat in Frontansicht; und
- Figur 3: eine teilweise ausgeschnittene, der Figur 2 entsprechende Ansicht eines Zugapparats gemäß einer weiteren Ausführungsform der Erfindung mit zwei Umlenkrollen.

Zunächst wird Bezug genommen auf die Figuren 1 und 2.

Der dort gezeigte Zugapparat weist dabei eine Bodenplatte 2 auf, auf der ein Drehstrommotor 1 stationär angeordnet ist. Der Drehstrommotor 1 hat eine Ausgangswelle 3, die an ihrem dem Motor 1 abgewandten Ende über ein Lager 4 an der Bodenplatte 2 abgestützt ist. Mit 28 ist ferner ein Inkrementalgeber bezeichnet, mit dem die Winkelsegmente, um die sich die Motorwelle 3 gedreht hat, gezählt werden, um als Eingangsgröße für die Regelung des Motors 1 zu dienen. Die Regelung des Motors 1 kann dabei auf fachnotorisch bekannte Weise erfolgen. Insbesondere geeignet ist eine Regelung des Motors, wie sie in der eigenen Anmeldung DE 10 2004 033 074 beschrieben worden ist.

Der in den Figuren gezeigte Zugapparat kann beispielsweise als Zugportal mit einem portalförmigen Rahmenaufbau ausgebildet sein, der von der Bodenplatte 2, nicht dargestellten Seitenrahmenträgern und der darin abgestützten Umkehrwelle 13 gebildet wird, welche parallel zur Motorwelle 3 und vertikal dazu nach oben verschoben angeordnet ist. Es wäre jedoch auch denkbar, die Umkehrwelle 13 oder unten stehend näher beschriebene Anschäge 15, 16 direkt an einer Gebäudedecke oder -wand zu befestigen.

Die Motorwelle 3 und die Umkehrwelle 13 sind über zwei parallel zueinander angeordnete Zahnflachriemen 11, 12 miteinander verbunden, wobei die zum Formschluss mit den Zahnriemen 11, 12 auf der Motorwelle 3 vorgesehenen Riemenscheiben 18, 19 und die gegenüberliegenden, auf der Umkehrwelle vorgesehenen Riemenscheiben 21, 22 (und damit die Zahnriemen 11, 12) in Motorwellenrichtung soweit voneinander beabstandet sind, dass sich eine gute Führung der Bewegung in Ablaufrichtung der Zahnriemen ergibt und die Krafteinleitung in die Motorwelle 3 nahe den Axialenden der Motorwelle 3 erfolgt, also nahe Lagerung der Motorwelle 3 im Lager 4 bzw. Motor 1, so dass die Biegemomentenbelastung der Motorwelle 3 minimiert wird.

An den beiden Zahnriemen 11, 12 ist jeweils mit einem seiner Axialenden ein Schlitten 9 befestigt, an dem mittig eine Umlenkrolle 5 drehbar so aufgehängt ist, dass eine Zugkraft auf die beiden von der Umlenkrolle ausgehenden Seilzugstränge des um die Umlenkrolle geschlungenen Seils in die gleiche Richtung wirkt, wie die beiden Zahnriemen 11, 12 ablaufen (also bei der dargestellten Ausführungsform vertikal). Dies gilt jedenfalls in dem Abschnitt zwischen der Umlenkrolle 5 und auf der Umkehrwelle 13 angeordneten Seilrollen 24, 25, an denen der Seilzug 7 bzw. die beiden Seilzugstränge, um etwa 90° umgelenkt werden, um an einer weiteren, an einem Vorbau des nicht dargestellten Rahmengerüsts aufgehängten, Seilrolle 29 um weitere nahezu 90° nach unten umgelenkt zu werden, so dass der Trainierende einen oder zwei Griffe 8 an den Enden der Seilzugstränge ergreifen kann, um von oben nach unten gerichtete Zugbewegungen auszuführen.

Um die möglichen Zugbewegungen auf eine für den Trainingserfolg vernünftige Zuglänge- zu begrenzen bzw. um den Zugapparat gegen Beschädigungen zu schützen, ist ferner ein oberer Anschlag 15 und ein unterer Anschlag 16 vorgesehen, die beispielsweise an dem nicht dargestellten Rahmengerüst befestigt sein können, zwischen denen der Schlitten 9 entlang einer vertikalen Bahn beweglich ist. Denkbar, aber aufgrund der guten Führungseigenschaften der Zahnriemen nicht erforderlich wäre dabei auch eine zusätzliche Führung des Schlittens in vertikaler Richtung, beispielsweise entlang vertikal gerichteter Führungsstangen, auf denen der Schlitten über entsprechende Aufnahmeöffnungen entlang gleitet.

Führt der Trainierende mit dem Zugapparat gemäß der dargestellten Ausführungsform einen Beidarmzug aus, so wird die von beiden Armen ausgehende Leistung über die beiden Seilzugstränge auf die Umlenkrolle 5 und damit auf den Schlitten 9 eingeleitet, von wo aus sie über die beiden Zahnflachriemen 11, 12 an den durch die Riemenscheiben 18, 19 definierten Krafteinleitungspunkten auf die Motorwelle 3 übertragen werden, welche wiederum gemäß der vorgegebenen Regelung bzw. gemäß des vorgegebenen Trainingsprogramms vom Motor 1 mit einem gegengerichteten Drehmoment beaufschlagt wird.

Dadurch, dass die Krafteinleitung an lagernahen Punkten erfolgt, kann die Motorwelle 3 einen relativ leichten Aufbau und damit einen geringen Durchmesser aufweisen, so dass aufgrund des geringen Hebels schon mit kleinen Motordrehmomenten dem Trainierenden eine hohe Zugkraft abgefordert werden kann und ein nachgeschaltetes Getriebe nicht erforderlich ist.

Soll dagegen eine einarmige. Zugübung ausgeführt werden, so stellt der Trainierende einen der Seilstränge über eine nicht dargestellte Seilbremse fest, bzw. verbindet ihn mit dem Rahmengerüst und führt über den Handgriff 8 am anderen Seilstrang den einarmigen Zug aus. Dabei wirkt die Umlenkrolle 5 wie eine kräftehalbierende, lose Rolle eines Flaschenzugs, wobei jedoch auch in diesem Fall die Krafteinleitung über die Umlenkrolle 5 rein vertikal gerichtet und mittig auf den -Schlitten 9 erfolgt. Die aufzubringende Kraft entspricht dabei im Wesentlichen der halben Kraft, die bei einem beidarmigen Zug aufzubringen wäre, bei dem die Umlenkrolle 5 nicht als lose Rolle eines Flaschenzugs wirkt, sondern als eine Art Differential, das bei größerer Zugleistung bzw. -länge zu einem Abwickeln des Seilzugs 7 in diese Richtung führt.

Figur 3 zeigt schließlich eine weitere Ausführungsform des erfindungsgemäßen Zugapparats, bei dem über zwei Umlenkrollen 5, 6 anstatt der einen Umlenkrolle 5 eine Untersetzung für den einarmigen Zug gebildet wird. Dazu läuft der Seilzug ausgehend von dem einen Handgriff 8 über die Seilrolle 24 zur ersten Umlenkrolle 5, von dort aus wieder zurück zu einer weiteren Seilrolle 26 auf der Umkehrwelle 13, um von dort wiederum zurück zu einer weiteren, auf dem Schlitten 9 angeordneten Umlenkrolle 6, von der aus das andere Seilzugende über die Seilrolle 25 umgelenkt zum Trainierenden hin geführt ist.

Selbstverständlich sind Abweichungen von den gezeigten Varianten möglich, ohne den Grundgedanken der Erfindung zu verlassen.

So wären auch mehr als zwei Untersetzungsstufen denkbar. Ebenso wäre es denkbar, wenn anstatt der in der in Figur 3 gezeigten Ausführungsform vorgesehenen mittigen Rolle 26 und einem durchgehenden Seilzug 7 zwei getrennte Seilzüge vorzgesehen sind, deren eines Ende jeweils fest mit der Umkehrwelle verbunden ist, so dass die Untersetzung auch bei beidarmigem Zug bewirkt wird, da die Umlenkrollen 5, 6 jeweils als lose Rollen in einem Flaschenzug wirken.

## Patentansprüche

1. Trainingsgerät, insbesondere für Muskeltraining, mit einem Drehstrommotor (1) dem eine Regeleinrichtung vorgeordnet ist und der eine Motorwelle (3) aufweist, über die er mit wenigstens einem dem Trainierenden dargebotenen Übungsorgan (7) zusammenwirkt, wobei das Übungsorgan (7) eine Seilzuganordnung (7) mit zwei Greifmöglichkeiten bzw. Einhängeinrichtungen (8) für den Trainierenden aufweist, über die eine entweder mit einem oder beiden Armen bzw. Beinen aufgebrachte Zugleistung auf die Motorwelle (3) des Drehstrommotors (1) übertragbar ist, und wobei zumindest ein mit der Seilzuganordnung (7) verbundenes Endlosglied (11, 12) vorgesehen ist, welches die Motorwelle (3) und eine drehbar angeordnete Umkehrwelle (13) umschlingt,
**dadurch gekennzeichnet, dass**
die Motorwelle (3) und die Umkehrwelle (13) mindestens um eine Länge einer maximal möglichen Zugbewegung beabstandet sind und
zwei in Motorwellenrichtung axial beabstandete, parallele Endlosglieder (11, 12) vorgesehen sind, die die Motorwelle (3) und die Umkehrwelle (13) umschlingen,
an denen ein Schlitten (9) befestigt ist und im Ansprechen auf eine über die Seilzuganordnung (7) aufgebrachte Zugleistung zusammen mit den Endlosgliedern (11, 12) entlang der Endlosglied-Ablaufrichtung verfahrbar ist, wobei der Angriffspunkt der Seilzuganordnung (7) zwischen den Endlosgliedern (11, 12) zumindest im wesentlichen mittig vorgesehen ist, und wobei
die Seilzuganordnung (7) so angeordnet ist, dass die Wirkrichtung der über die Seilzuganordnung (7) auf den Schlitten (9) aufgebrachten Zugleistung zumindest in einem zwischen Motorwelle (3) und Umkehrwelle (13) liegenden Bereich, der zumindest der Länge der maximal möglichen Zugbewegung entspricht, einer Ablaufrichtung des Endlosglieds (11, 12) zwischen Motorwelle (3) und Umkehrwelle (13) entspricht.

2. Trainingsgerät nach Anspruch 1, **dadurch gekennzeichnet, dass** die Endlosglieder (11, 12) formschlüssig mit der Motorwelle (3) und vorzugsweise der Umkehrwelle (13) in Eingriff stehen, wobei die Endlosglieder (11, 12) beispielsweisen als Kette oder als Zahnriemen (11, 12), vorzugsweise als Zahnflachriemen (11, 12) ausgebildet sind.

3. Trainingsgerät nach Anspruch 1 oder 2, **dadurch gekennzeichnet, dass** ein den Beginn der Zugbewegung definierender, vorzugsweise unterer Anschlag (16) und ein das Ende der maximal möglichen Zugbewegung definierender, vorzugsweise oberer Anschlag (15) vorgesehen sind, die vorzugsweise verstellbar und/oder für den Schlitten (9) vorgesehen sind.

4. Trainingsgerät nach einem der vorhergehenden Ansprüche, **dadurch gekennzeichnet, dass** die Seilzuganordnung (7) über eine zwischengeschaltete, variable Leistungsaufteiteinrichtung (5; 5, 6) an dem Schlitten (9) angebunden ist, welche dazu eingerichtet ist, die vom Motor (1) abgegebene Gegenleistung je nach Zuglänge und/oder Geschwindigkeit der vom Trainierenden links und rechts ausgeführten Züge auf den linken und den rechten Arm bzw. das linke und das rechte Bein aufzuteilen.

5. Trainingsgerät nach Anspruch 5, **dadurch gekennzeichnet, dass** die Leistungsaufteileinrichtung (5; 5, 6) zumindest eine drehbeweglich mit dem Schlitten (11, 12) verbundene Umlenkrolle (5; 5, 6) aufweist, über die zumindest ein die Seilzuganordnung bildender Seilzug (7) so geschlungen ist, dass sie den Seilzug (7) in zwei vom Trainierenden greifbare Seilzugstränge teilt, wobei die Umlenkrolle (5) auf dem Schlitten (9) angeordnet ist und wobei der Umschlingungswinkel des um die Umlenkrolle (5; 5, 6) geschlungenen Seilzugs (7) nahezu 180° beträgt.

6. Trainingsgerät nach einem der vorhergehenden Ansprüche, **dadurch gekennzeichnet, dass** zumindest für einen der Seilzugstränge eine Feststelleinrichtung vorgesehen ist, insbesondere eine Seilbremse oder ein Anschlag.

7. Trainingsgerät nach einem der Ansprüche 5 oder 6, **dadurch gekennzeichnet, dass** auf der Umkehrwelle (13) zumindest eine Gegenumlenkrolle (24, 25) pro Seilstrang angeordnet ist, über die der Seilzug (7) der Seilzuganordnung geschlungen ist.

8. Trainingsgerät nach Anspruch 7, **dadurch gekennzeichnet, dass** eine Zusatzumkehrwelle vorgesehen ist, die auf der gegenüberliegenden Seite des Schlittens (9) wie die Umkehrwelle (13) angeordnet ist, wobei einer der beiden Seilzugstränge entlang der Ablaufrichtung des Endlosglieds (11, 12) zur Zusatzumkehrwelle geführt ist und diese vorzugsweise rollengelagert umschlingt und von dort aus zu der Feststelleinrichtung geführt ist, zu der auch der andere Seilzugstrang von der Umkehrwelle (13) aus kommend geführt ist.

9. Trainingsgerät nach einem der Ansprüche 6 bis 8, **dadurch gekennzeichnet, dass** die Feststelleinrichtung als verschiebbar, insbesondere höhenverstellbar angeordneter Anschlag für Griffe an den Seilzugenden ausgebildet ist und vorzugsweise motorisch verfahrbar ist.

10. Trainingsgerät nach einem der vorhergehenden Ansprüche, **dadurch gekennzeichnet, dass** dem Elektromotor (1) ein Frequenzumrichter zugeordnet ist, mittels dessen die Frequenz und die Stärke des dem Elektromotor zugeführten Drehstroms einstellbar sind, wobei die Regeleinrichtung dem Frequenzumrichter vorgeordnet ist.

## Claims

1. Exerciser, more particularly an exerciser for muscle training, with a three-phase motor (1) connected downstream of a closed-loop control means and having a motor shaft (3) by which said three-phase motor (1) interacts with at least one exercise unit (7) available to the user, wherein the exercise unit (7) has a cable-pull arrangement (7) with two gripping possibilities or engagement means (9) for the user by which a pulling power, applied either with one or both arms or legs, is transmissible to the motor shaft (3) of the three-phase motor (1), and wherein there is provided at least one endless element (11, 12) connected to the cable-pull arrangement (7), said endless element (11, 12) being looped around the motor shaft (3) and around a rotatably disposed reversing shaft (13),
**characterized in that**
the motor shaft (3) and the reversing shaft (13) are spaced apart by at least one length of a maximum possible pulling movement; and
there are provided two parallel endless elements (11, 12), spaced axially apart in the direction of the motor shaft, said endless elements (11, 12) being looped around the motor shaft (3) and around the reversing shaft (13);
a sled (9) is attached to said endless elements (11, 12) and is displaceable, together with the endless elements (11, 12), along the endless-element run-out direction in response to a pulling power applied via the cable-pull arrangement (7), wherein the point of application of the cable-pull arrangement (7) is at least substantially centered between the endless elements (11, 12); and wherein
the cable-pull arrangement (7) is so arranged that the effective direction of the pulling power applied to the sled (9) via the cable-pull arrangement (7) is identical - at least in a region situated between motor shaft (3) and reversing shaft (13), said region being identical to at least the length of the maximum possible pulling movement - to a run-out direction of the endless member (11, 12) between motor shaft (3) and reversing shaft (13).

2. Exerciser according to claim 1, **characterized in that** the endless members (11, 12) are in positive form-fitting engagement with the motor shaft (3) and preferably with the reversing shaft (13), wherein the endless members (11, 12) are in the form of, for example, chains or toothed belts (11, 12), being preferably in the form of flat toothed belts (11, 12).

3. Exerciser according to claim 1 or 2, **characterized in that** there are provided a limit stop for defining the start of the pulling movement, preferably the lower limit stop (16), and a limit stop for defining the end of the maximum possible pulling movement, preferably the upper limit stop (15), said limits stops being preferably adjustable and/or being provided for the sled (9).

4. Exerciser according to any one of the preceding claims, **characterized in that** the cable-pull arrangement (7) is connected to the sled (9) via an intermediate, variable power-apportioning means (5; 5, 6), said power-apportioning means (5; 5, 6) being set up to apportion the opposing power from the motor (1) between the left and right arms or left and right legs, depending on the length and/or speed of the pulls executed by the user on the left and right sides.

5. Exerciser according to claim 5, **characterized in that** the power-apportioning means (5; 5, 6) has at least one deflection pulley (5; 5, 6) rotatably connected to the sled (11, 12), wherein at least one cable (7), forming the cable-pull arrangement, is so looped around said deflection pulley (5; 5, 6) as to divide said cable (7) into two cable strands for gripping by the user, wherein the deflection pulley (5) is disposed on the sled (9), the angle of contact of the cable (7) looped around the deflection pulley (5; 5, 6) being almost 180°.

6. Exerciser according to any one of the preceding claims, **characterized in that** there is provided for at least one of the cable strands a locking means, more particularly a cable brake or limit stop.

7. Exerciser according to any one of claims 5 or 6, **characterized in that** the reversing shaft (13) is provided with at least one counter-reversing pulley (24, 25) per cable strand, around which counter-reversing pulley (24, 25) the cable (7) of the cable-pull arrangement is looped.

8. Exerciser according to claim 7, **characterized in that** there is provided an additional reversing shaft disposed on the opposite side of the sled (9) to the reversing shaft (13), wherein one of the two cable strands is guided along the run-out direction of the endless element (11, 12) to the additional reversing shaft and is looped therearound, preferably in roller bearings, and is guided from there to the locking means, to which locking means also the other cable strand, coming from the reversing shaft (13), is guided.

9. Exerciser according to any one of claims 6 to 8, **characterized in that** the locking means is in the form of a displaceable, more particularly a height-adjustable, limit stop for handholds on the cable ends and is displaceable preferably by means of a motor.

10. Exerciser according to any one of the preceding claims, **characterized in that** the electric motor (1) is associated with a frequency converter, by means of which frequency converter the frequency and strength of the three-phase current supplied to the electric motor are adjustable, wherein the closed-loop control means is connected upstream of the frequency converter.

## Revendications

1. Appareil d'entraînement, en particulier de musculation, avec un moteur à courant triphasé (1) en amont duquel est disposé un dispositif de régulation et qui comporte un arbre moteur (3) par lequel il coopère avec au moins un organe d'exercice (7) proposé à la personne s'exerçant, l'organe d'exercice (7) comportant un dispositif à câbles de traction (7) avec deux possibilités de prise ou dispositifs d'accrochage (8) pour la personne s'exerçant, par lesquels une puissance de traction, appliquée par un ou les deux bras ou jambes, peut être transmise à l'arbre moteur (3) du moteur à courant triphasé (1), et dans lequel est prévu au moins un organe sans fin (11, 12) relié au dispositif à câbles de traction (7), lequel entoure l'arbre moteur (3) et un arbre d'inversion (13) disposé tournant, **caractérisé en ce que** l'arbre moteur (3) et l'arbre d'inversion (13) sont écartés d'au moins une longueur d'un mouvement de traction maximal possible, et deux organes sans fin (1, 12) parallèles, espacés axialement dans la direction de l'arbre moteur, entourent l'arbre moteur (3) et l'arbre d'inversion (13), organes auxquels est fixé un chariot (9) qui est déplaçable avec les organes sans fin (11, 12), le long de la direction de roulement des organes sans fin, en réponse à une puissance de traction appliquée à travers le dispositif à câbles de traction (7), le point d'action du dispositif à câbles de traction (7) étant prévu au moins sensiblement au milieu entre les organes sans fin (11, 12), et dans lequel le dispositif à câbles de traction (7) est disposé de manière que la direction d'action de la puissance de traction, appliquée sur le chariot (9) à travers le dispositif à câbles de traction, corresponde au moins dans une zone située entre l'arbre moteur (3) et l'arbre d'inversion (13), qui correspond au moins à la longueur du mouvement de traction maximal possible, à une direction de roulement de l'organe sans fin (11, 12) entre l'arbre moteur (3) et l'arbre d'inversion (13).

2. Appareil d'entraînement selon la revendication 1, **caractérisé en ce que** les organes sans fin (11, 12) sont en prise par complémentarité de formes avec l'arbre moteur (3) et de préférence l'arbre d'inversion (13), les organes sans fin (11, 12) étant réalisés par exemple sous la forme d'une chaîne ou d'une courroie crantée (11, 12), de préférence sous la forme d'une courroie crantée plate (11, 12).

3. Appareil d'entraînement selon la revendication 1 ou 2, **caractérisé en ce que** sont prévues une butée (16) de préférence inférieure définissant le début du mouvement de traction, et une butée (15) de préférence supérieure, définissant la fin du mouvement de traction maximal possible, qui de préférence sont prévues réglables et/ou pour le chariot (9).

4. Appareil d'entraînement selon l'une quelconque des revendications 1 à 3, **caractérisé en ce que** le dispositif à câbles de traction (7) est attaché au chariot (9), par un dispositif de division de puissance (5 ; 5,6) variable, intercalé, qui est conçu pour diviser entre le bras gauche et le bras droit ou la jambe gauche et la jambe droite la contre-puissance fournie par le moteur (1), suivant la longueur de traction et/ou la vitesse des tractions exécutées à gauche et à droite par la personne s'exerçant.

5. Appareil d'entraînement selon la revendication 4, **caractérisé en ce que** le dispositif de division de puissance (5 ; 5,6) comporte au moins une poulie de renvoi (5 ; 5,6) reliée mobile en rotation au chariot (11, 12), par laquelle au moins un câble de traction (7), formant le dispositif à câbles de traction, est enroulé de façon à diviser le câble de traction (7) en deux brins de câble de traction qui peuvent être saisis par la personne s'exerçant, la poulie de renvoi étant disposée sur le chariot (9) et l'angle d'enroulement du câble de traction (7), enroulé autour de la poulie de renvoi (5 ; 5,6) étant approximativement égal à 180°.

6. Appareil d'entraînement selon l'une quelconque des revendications 1 à 5, **caractérisé en ce qu'**il est prévu au moins pour l'un des brins de câble de traction, un dispositif de blocage, en particulier un frein de câble ou une butée.

7. Appareil d'entraînement selon l'une quelconque des revendications 5 ou 6, **caractérisé en ce qu'**il est disposé sur l'arbre d'inversion (13) au moins une contre-poulie de renvoi (24, 25) par brin de câble, par laquelle le câble de traction (7) du dispositif à câbles de traction est enroulé.

8. Appareil d'entraînement selon la revendication 7, **caractérisé en ce qu'**il est prévu un arbre d'inversion supplémentaire qui est disposé sur le côté du chariot (9), opposé à l'arbre d'inversion (13), l'un des deux brins de câble de traction étant guidé le long de la direction de roulement de l'organe sans fin (11, 12) vers l'arbre d'inversion supplémentaire, et entourant celui-ci de préférence monté sur rouleaux, et étant guidé à partir de là vers le dispositif de blocage vers lequel est guidé aussi l'autre brin de câble de traction, provenant de l'arbre d'inversion (13).

9. Appareil d'entraînement selon l'une quelconque des revendications 6 à 8, **caractérisé en ce que** le dispositif de blocage est réalisé sous la forme d'une butée disposée coulissante, en particulier réglable en hauteur, pour des prises sur les extrémités du câble de traction, et est déplaçable de préférence de manière motorisée.

10. Appareil d'entraînement selon l'une quelconque des revendications 1 à 9, **caractérisé en ce qu'**au moteur électrique (1) est associé un redresseur de fréquence au moyen duquel la fréquence et l'intensité du courant triphasé amené au moteur électrique sont réglables, le dispositif de régulation étant disposé en amont du redresseur de fréquence.
